# EUROPÄISCHE PATENTSCHRIFT

(11) **EP 3 000 937 B1**
(45) Veröffentlichungstag und Bekanntmachung des Hinweises auf die Patenterteilung: **09.08.2017**
(21) Anmeldenummer: 14186366.2
(22) Anmeldetag: 25.09.2014
(51) Int. Cl.: E01F 13/06, E01F 15/12

(54) **Barriere**
Barrier
Barrière

(43) Veröffentlichungstag der Anmeldung: 30.03.2016
(73) Patentinhaber: Kaufmann AG, Goldau, 6410 Goldau (CH)
(72) Erfinder: Kaufmann, Lars, 6405 Immensee (CH); Kaufmann, Lorenz, 6410 Goldau (CH)
(74) Vertreter: Frischknecht, Harry Ralph

(56) Entgegenhaltungen:
- DE-B1- 1 784 438

## Beschreibung

### TECHNISCHES GEBIET

Die vorliegende Erfindung betrifft eine Barriere mit einem Gegengewicht nach dem Oberbegriff von Anspruch 1.

### STAND DER TECHNIK

Aus dem Stand der Technik sind Barrieren für Verkehrswege bekannt. Die Barrieren werden auch als Schranke oder Schlagbaum bezeichnet.

Beispielsweise sind Barrieren bei Eisenbahnübergängen bekannt, welche im Wesentlichen eine Absperrfunktion, nicht aber einen Aufprallschutz im Sinne einer Leitplanke dienen.

Weiter sind Barrieren im Bereich von Autobahnen bekannt geworden, welche zwischen zwei richtungsgetrennten Fahrspuren eine Absperrung bereitstellen. Derartige Barrieren können einen Aufprallschutz bieten, so dass ein kollidierendes Fahrzeug nicht auf die Gegenfahrbahn gelangt. Solche Barrieren sind meist massiv ausgebildet und der Barrierenarm bzw. der Schrankenarm weist aufgrund seiner Rückhaltefunktion ein entsprechendes Gewicht auf. Typischerweise wird ein Barrierenarm mit einem elektrischen oder hydraulischen Antrieb betätigt. Gerade im Notfall weisen diese Barrieren aber den Nachteil auf, dass der Barrierenarm im Falle eines Ausfalls des Antriebes oder eines Stromausfalls nicht geöffnet werden kann.

Die Anordnung eines festen Gegengewichtes wäre technisch zwar möglich, fällt aber meist ausser betracht, weil der Hebelarm gegenüber des Barrierenarms meist sehr lang ausgebildet werden muss, was dazu führen würde, dass im Bereich der Fahrbahn eine grössere Öffnung gegraben werden müsste. Aus der DE 1 784 438 ist eine Leitplankenschranke bekannt geworden, welche ein Gegengewicht aufweist. Nachteilig an der technischen Lehre der DE 1 784 438 ist, dass eine Einstellbarkeit der Öffnungskräfte nicht möglich ist.

### DARSTELLUNG DER ERFINDUNG

Ausgehend von diesem Stand der Technik ist es eine Aufgabe der vorliegenden Erfindung, eine Rückhaltebarriere anzugeben, welche die Nachteile des Standes der Technik überwindet. Insbesondere ist es eine Aufgabe der vorliegenden Erfindung eine Barriere anzugeben, welche ohne den Einsatz von elektrischen oder hydraulischen Antrieben, also autark, betrieben werden kann. Weiter ist es eine besonders bevorzugte Aufgabe der vorliegenden Erfindung eine Barriere anzugeben, welche sich einfach Austarieren lässt, so dass ein einfacher autarker Einsatz ermöglicht wird.

Diese Aufgabe löst der Gegenstand von Anspruch 1. Demgemäss umfasst eine Rückhaltebarriere zur Anordnung auf einer Fahrbahn mit einer Fahrbahnoberfläche einen sich entlang einer Längsachse erstreckenden Barrierenarm mit einem ersten Hebelabschnitt in der Form eines Absperrarms, einem zweiten Hebelabschnitt sowie einer zwischen den beiden Hebelabschnitten liegenden Lagerstelle, ein ortsfest zur Fahrbahn angeordnetes Schwenklager, an welchem der Barrierenarm mit der Lagerstelle um eine Schwenkachse schwenkbar gelagert ist, wobei die Schwenkachse im Wesentlichen parallel zur Fahrbahn liegt, und ein auf den zweiten Hebelabschnitt wirkendes Gegengewicht. Der Barrierenarm ist von der Geschlossenlage, in welcher der erste Hebelabschnitt im Wesentlichen parallel zur Fahrbahnoberfläche orientiert ist, in die Offenlage, in welcher der erste Hebelabschnitt winklig geneigt, insbesondere rechtwinklig, zur Fahrbahnoberfläche orientiert ist, um das Schwenklager schwenkbar. Das Gegengewicht ist separat zum Barrierenarm ausgebildet und umfasst einen Hebelarm, welcher mit einem Wirkabschnitt auf den zweiten Hebelabschnitt wirkt, sowie ein mit dem Hebelarm in Verbindung stehenden Gewichtskörper. Der Gewichtskörper bringt Ballast bzw. Gewicht auf. Der Wirkabschnitt steht mit dem zweiten Hebelabschnitt über ein Lager in Verbindung, wobei bei einer Verschwenkung des Barrierenarms der Winkel zwischen dem Hebelarm des Gegengewichts und dem Barrierenarm bzw. zweiten Hebelabschnitt sich verändert.

Die relative Lage der Kontaktstelle zwischen dem zweiten Hebelabschnitt und dem Wirkabschnitt des Gegengewicht ist einstellbar. Hierdurch können Feineinstellung bezüglich der Krafteinwirkung und des Hebelverhältnisses vorgenommen werden, was den Vorteil eines guten Austarierens des Barrierenarms ergibt.

Durch diese Anordnung kann die Länge des zweiten Hebelabschnittes des Barrierenarms massiv verkürzt werden, weil dieser nicht mehr als wesentliches Gegengewicht wirkt, sondern weil die notwendige Gewichtskraft für ein leichtes bzw. austariertes Verschwenken des Barrierenarms durch das Gegengewicht, welches über das Lager mit dem zweiten Hebelabschnitt in Verbindung steht bereitgestellt wird. Durch diese Verkürzung kann die Rückhaltebarierre unter der Massgabe, dass die Rückhaltebarierre von Hand zu bedienen sein muss, sehr kompakt ausgebildet werden. Je nach Gewicht des ersten Hebelabschnittes kann dabei die Aussparung im Bereich des zweiten Hebelabschnittes im Bereiche der Fahrbahn weniger tief ausgebildet werden oder sogar ganz entfallen.

Aufgrund der Kompaktheit ist es zudem möglich die gesamte Mechanik innerhalb eines engen Profils anzuordnen, so dass die Gesamtanlage sich quer zur Längsachse nicht weiter ausdehnt. Insbesondere kann die Mechanik innerhalb von Leitwänden einer Rückhaltewand oder einer Leitplanke angeordnet werden.

Darüber hinaus kann aufgrund der Ausbildung des Gegengewichtes der Barrierenarm im Bereich des ersten Hebelarms massiver ausgebildet werden, so dass die Barrierenanordnung als solche eine grössere Rückhaltestufe, beispielsweise im Bereich von Rückhaltestufe H1 bis H3, aufweist.

Der besagte erste Hebelarm und der besagte zweite Hebelarm sind vorzugsweise kollinear zueinander angeordnet und erstrecken sich ebenfalls entlang der Längsachse.

Besonders bevorzugt erstreckt sich der Hebelarm des Gegengewichts, wenn der erste Hebelabschnitt sich in der Geschlossenlage befindet, in Richtung einer sich durch den ersten Hebelabschnitt hindurcherstreckenden Längsachse im Wesentlichen entlang der besagten Längsachse erstreckt. Der Hebelarm des Gegengewichtes liegt im Wesentlichen kollinear zum ersten Hebelabschnitt. Vom Weg von der Geschlossenlage in die Offenlage verändert sich der Winkel zwischen der Längsachse des ersten Hebelabschnittes und des Hebelarms des Gegengewichtes. In der Offenlage ist der Winkel in etwa bei 85° bis 95°.

Der Querschnitt des Gegengewichtes, insbesondere des Hebelarms und des Gewichtskörpers, quer zur besagten Längsachse gesehen ist vorzugsweise nicht grösser als der maximale Querschnitt des ersten Hebelarms.

Der Hebelarm ist vorzugsweise ein sich entlang einer Achse erstreckendes Profil, wobei im Bereich des Wirkabschnittes die besagten Gewichtskörper angeordnet sind. Die Gewichtskörper sind vorzugsweise fest mit dem besagten Hebelarm verbunden, beispielsweise über eine Schraubverbindung oder eine Schweissverbindung. Besonders bevorzugt sind die Gewichtskörper zwischen dem Hebelarm und der Fahrbahnoberfläche angeordnet. Die besagten Gewichtskörper erstrecken sich vorzugsweise entlang des Hebelarms und weisen vorzugsweise eine Länge auf, welche kürzer ist, als die halbe Länge des Hebelarms. Die Gewichtskörper können aber auch integraler Bestandteil des Hebelarm sein.

Vorzugsweise ist die Länge des zweiten Hebelabschnittes mindestens fünfmal kleiner als die Länge des ersten Hebelabschnitts. Der zweite Hebelabschnitt weist vorzugsweise eine maximale Länge von 110 cm auf. Besonders bevorzugt liegt die Länge des zweiten Hebelabschnittes zwischen 70 cm und 110 cm. Je nach Ausbildung des Gegengewichts und des ersten Hebelabschnittes kann auch eine Ausnehmung, welche sich in die Fahrbahnoberfläche hinein erstreckt, verzichtet werden oder es muss eine Ausnehmung vorhanden, wobei die Tiefe der Ausnehmung aufgrund der vorteilhaften Ausbildung des Gegengewichtes geringer ist, als bei aus dem Stand der Technik bekannten Barrieren.

Das Lager zwischen dem zweiten Hebelabschnitt und dem Hebelarm des Gegengewichtes kann verschiedenartig ausgebildet sein.

In einer ersten Weiterbildung ist der Hebelarm derart gelagert, dass dieser mit dem Wirkabschnitt schwenkbar mit dem zweiten Hebelabschnitt in Verbindung steht und dass der Hebelarm des Gegengewichtes während der Bewegung von der Geschlossenlage in die Offenlage eine kombinierte Bewegung aus Verschwenkung und Translation ausführt. In einer zweiten Weiterbildung ist der Wirkabschnitt translatorisch mit dem zweiten Hebelabschnitt in Verbindung und führt während der von der Geschlossenlage in die Offenlage im Wesentlichen eine Verschwenkbewegung aus. Bevorzugte Varianten der beiden Weiterbildungen werden in der Folge erläutert.

In der ersten Weiterbildung der Erfindung stehen das Gegengewicht und der zweite Hebelabschnitt über ein Drehlager miteinander in Verbindung, wobei die Schwenkachse des Drehlagers parallel zur Schwenkachse des Schwenklagers, an welchem der Barriernarm gelagert ist, verläuft. Das besagte Lager ist also ein Drehlager, insbesondere ein Gleitlager oder ein Wälzlager.

Das Drehlager ist vorzugsweise fest am zweiten Hebelabschnitt befestigt und liegt insbesondere am freien Ende des zweiten Hebelarms. Unter fest befestigt wird verstanden, dass sich das Drehlager im Betrieb nicht relativ zum zweiten Hebelarm verschiebt, aber für das Austarieren einstellbar ist. Das Drehlager kann aber auch am zweiten Hebelabschnitt fest angeformt sein, beispielsweise als integrales Element oder über eine Schweissverbindung.

Vorzugsweise verfügt die Rückhaltebarriere weiter über eine Führung, über welche das Gegengewicht in seiner Bewegung geführt ist. Die Führung kann dabei Teil einer Barrierenanordnung sein oder separat in einem Fundament in der Fahrbahn eingelassen sein.

In einer ersten Ausführung umfasst die Führung eine Führungsrolle und eine Längsführung, wobei die Führungsrolle und die Längsführung relativ zueinander verschiebbar sind. Die Längsführung ist Teil des Hebelarms des Gegengewichtes. Die Führungsrolle ist ortsfest zur Fahrbahnebene angeordnet ist und die Längsführung Teil des Gegengewichtes ist und relativ zur ortsfest platzierten Führungsrolle verschiebbar. Das heisst, dass der Hebelarm im Wesentlichen durch die Führungsrolle gelagert ist und auf der Führungsrolle bei der Bewegung des Barrierenarms zur feststehenden Führungsrolle bewegt wird.

In einer zweiten Ausführung umfasst die Führung eine Führungsrolle und eine Längsführung, wobei die Führungsrolle und die Längsführung relativ zueinander verschiebbar sind, wobei die Längsführung ortsfest zur Fahrbahnebene angeordnet ist und die Führungsrolle Teil des Gegengewichtes, insbesondere des Hebelarms, ist und relativ zur ortsfest platzierten Längsführung verschiebbar ist.

Bei beiden Ausführungen der besagten Führungen steht der Hebelarm des Gegengewichtes mit seinem Wirkabschnitt vorzugsweise über ein Drehlager mit dem zweiten Hebelabschnitt des Barrierenarms in Verbindung.

In einer besonders bevorzugten Ausführungsform ist die relative Lage der Kontaktstelle zwischen dem zweiten Hebelabschnitt und dem Wirkabschnitt des Gegengewicht in der Vertikalen einstellbar. Hierdurch können Feineinstellung bezüglich der Krafteinwirkung und des Hebelverhältnisses vorgenommen werden. Besonders bevorzugt wird hierfür das Drehlager auf einer Gewindeplatte angeordnet, welche zum zweiten Hebelabschnitt einstellbar ausgebildet ist.

Vorzugsweise ist das ortsfeste Schwenklager an einem ersten Supportelement fest angeordnet, welches Supportelement mit einem Fundament der Fahrbahn verbindbar ist, derart, dass das ortsfeste Schwenklager in einem festen Abstand zur Oberfläche der Fahrbahnebene montierbar ist.

Die ortsfesten Teile der Führung, also insbesondere entweder die Rolle oder die Längsführung, ist an einem zweiten Supportelement fest angeordnet, welches zweite Supportelement mit einem Fundament der Fahrbahn verbindbar ist, derart, dass Führung in einem festen Abstand zur Oberfläche der Fahrbahnebene montierbar ist.

Die besagten Supportelemente sind beispielsweise als Stütze ausgebildet, deren unteres Ende mit dem Fundament in Verbindung steht und deren oberes Ende der Aufnahme des Schwenklagers dient. Die Stütze kann beispielsweise ein Stahlprofil, insbesondere ein H-Profil sein. Alternativerweise kann die Stütze auch durch den Innenraum eines Stahlprofils in der Form einer Leitwand sein. Das Schwenklager wird dann zwischen zwei Wände der Leitwand im Innenraum derselben montiert. Solche Leitwände haben vorzugsweise die Aussenform von Jerseyelementen.

In einer besonders bevorzugten Ausführung der ersten Weiterbildung ist die Rückhaltebarriere wie folgt ausgebildet: Die Rückhaltebarriere zur Anordnung auf einer Fahrbahn mit einer Fahrbahnoberfläche einen Barrierenarm mit einem ersten Hebelabschnitt in der Form eines Absperrarms, einem zweiten Hebelabschnitt sowie einer zwischen den beiden Hebelabschnitten liegenden Lagerstelle, ein ortsfest zur Fahrbahn angeordnetes Schwenklager, an welchem der Barrierenarm mit der Lagerstelle um eine Schwenkachse schwenkbar gelagert ist, wobei die Schwenkachse im Wesentlichen parallel zur Fahrbahn liegt, und ein auf den zweiten Hebelabschnitt wirkendes Gegengewicht. Der Barrierenarm ist von einer Geschlossenlage, in welcher der erste Hebelabschnitt im Wesentlichen parallel zur Fahrbahnoberfläche orientiert ist, in eine Offenlage, in welcher der erste Hebelabschnitt winklig geneigt, insbesondere rechtwinklig, zur Fahrbahnoberfläche orientiert ist, um das Schwenklager schwenkbar. Das Gegengewicht ist separat zum Barrierenarm ausgebildet und bei einer Verschwenkung des Barrierenarms ist das Gegengewicht relativ zum zweiten Hebelabschnitt bewegbar. Das Gegengewicht und der zweite Hebelabschnitt stehen über ein Drehlager miteinander in Verbindung, wobei die Schwenkachse des Drehlagers parallel zur Schwenkachse des Schwenklagers, an welchem der Barriernarm gelagert ist, verläuft. Das Gegengewicht ist mit einer Führung gelagert, die eine Führungsrolle und eine Längsführung umfasst, wobei die Führungsrolle und die Längsführung relativ zueinander verschiebbar sind. Die Längsführung ist Teil des Hebelarms des Gegengewichtes. Die Führungsrolle ist ortsfest zur Fahrbahnebene angeordnet ist und die Längsführung Teil des Gegengewichtes ist und relativ zur ortsfest platzierten Führungsrolle verschiebbar. Das heisst, dass der Hebelarm im Wesentlichen durch die Führungsrolle gelagert ist und auf der Führungsrolle bei der Bewegung des Barrierenarms zur feststehenden Führungsrolle bewegt wird.

In der zweiten Weiterbildung der Erfindung ist das Gegengewicht an einem ortsfesten Drehlager gelagert, wobei die Schwenkachse des Drehlagers parallel zur Schwenkachse des Schwenklagers verläuft und dass der zweite Hebelabschnitt eine Führung und das Gegengewicht ein Führungselement umfasst, über welches das Gegengewicht an dieser Führung gelagert ist.

Das Drehlager der zweiten Weiterbildung ist an einem Supportelement gemäss der obigen Beschreibung zur ersten Weiterbildung gelagert.

Besonders bevorzugt wird bei allen Weiterbildungen die Masse des Gegengewichtes mit zunehmendem Abstand zum zweiten Hebelabschnitt kleiner. Der Gewichtskörper ist vorzugsweise möglichst nahe am Drehlager angeordnet.

Vorzugsweise umfassen alle Weiterbildungen der Rückhaltebarriere weiterhin ein die Bewegung des Gegengewichtes dämpfendes Dämpfungselement umfasst.

Das Dämpfungselement ist vorzugsweise ein Fluidzylinder, insbesondere ein Hydraulik- oder ein Pneumatikzylinder, mit einer Drossel und ist am Gegengewicht und/oder an einem Supportelement angeordnet. Besonders bevorzugt ist die Kolbenstange mit dem freien Ende über ein Drehlager mit einem Supportelement verbunden und der Fluidzylinder ist mit dem Hebelarm des Gegengewichtes verbunden.

Der erste Hebelabschnitt weist in einer bevorzugten Form im Querschnitt rechtwinklig zum ersten Hebelabschnitt gesehen die Form eines Hohlkörpers, insbesondere die Form einer Leitplanke oder die einer Leitwand, insbesondere mit der Aussenform eines Jersey-Elementes, auf. Vorzugsweise sind das Gegengewicht und die damit assoziierten Elemente in einer Leitwand angeordnet.

Vorzugsweise umfasst der Absperrarm weiterhin ein entfernt vom Schwenklager angeordnetes Riegelelement, welches Riegelelement an einer ortsfest zur Fahrbahn angeordneten Riegelaufnahme einrastet. Das Riegelelement ist derart ausgebildet, dass dieses von Hand entriegelt werden kann, so dass wenn der Absperrarm in der Geschlossenlage ist, dieser einfach entriegelt werden kann. Weiter ist das Riegelelement derart ausgebildet, dass bei einer Bewegung von der Offenlage in die Geschlossenlage, das Absperrelement automatisch verriegelt wird.

Das Riegelelement umfasst vorzugsweise einen Riegel, welchen man von Hand betätigen kann. Das Riegelelement kann auch automatisiert ausgebildet sein, beispielsweise mit einem Elektroantrieb.

Das Riegelelement ist insbesondere derart ausgebildet, dass dieses die gleiche Rückhaltestufe aufweist, wie die Barrierenanordnung als solche. Bevorzugt ist eine Rückhaltestufe von H1 bis H3.

Das Riegelelement kann darüber hinaus auch als Dilatationselement dienen, mit welchem Wärmedehnungen in Richtung der Längsachse ausgeglichen werden können.

Besonders bevorzugt weist der erste Hebelabschnitt eine Länge vom 5 bis 10 Meter, insbesondere von 5 bis 7 Meter auf.

Besonders bevorzugt ist das vom Gegengewicht bereitgestellte Drehmoment um das Schwenklager grösser ist als das vom ersten Hebelabschnitt bereitgestellt Drehmoment Weitere Ausführungsformen sind in den abhängigen Ansprüchen angegeben.

### KURZE BESCHREIBUNG DER ZEICHNUNGEN

Bevorzugte Ausfiihrungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht einer Rückhaltebarriere gemäss einer Ausführungsform der vorliegenden Erfindung in der Geschlossenlage;
- Fig. 2: die Rückhaltebarriere nach Figur 1 zwischen der Geschlossenlage und der Offenlage;
- Fig. 3: eine Seitenansicht der Rückhaltebarriere nach Figur 1 in der Geschlossenlage;
- Fig. 4: eine Seitenansicht der Rückhaltebarriere nach Figur 1 zwischen der Geschlossenlage und der Offenlage;
- Fig. 5: eine Seitenansicht der Rückhaltebarriere nach Figur 1 in der Offenlage; und
- Fig. 6: eine Detailansicht der Verbindung zwischen dem Barrierenarm und dem Gegengewicht.

### BESCHREIBUNG BEVORZUGTER AUSFÜHRUNGSFORMEN

In der Figur 1 wird eine Rückhaltebarriere 1 zur Anordnung auf einer Fahrbahn F mit einer Fahrbahnoberfläche O gezeigt. Die Rückhaltebarriere 1 befindet sich im Einsatz vorzugsweise zwischen zwei Rückhalteelemente im Verbund eines Mittelstreifenüberleitsystems oder einer Randbegrenzung einer Fahrbahn, wobei wenn die Rückhaltebarriere 1 offen ist, ein Fahrzeug den freigegebenen Durchfahrbereich zwischen den Rückhalteelementen passieren kann. Im geschlossenen Zustand verhindert die Rückhaltebarriere 1 eine Passage, vorzugsweise derart, dass die Rückhaltebarriere 1 die gleiche Sicherheitsstufe erfüllt wie die Rückhalteelemente. Besonders bevorzugt so, dass bei einem Aufprall durch ein Unfallfahrzeug letzteres durch die Rückhaltebarriere 1 zurückgehalten wird. Die Rückhaltebarriere 1 dient also dazu, einen Durchfahrbereich zwischen den Rückhalteelementen bereitzustellen, so dass Fahrzeuge von Blaulichtorganisationen, wie Polizei, Feuerwehr oder Ambulanz, die Rückhalteelemente passieren können. Die Rückhaltebarriere 1 kann für den Notfallbetrieb von Hand durch die entsprechende Organisation einfach bedient werden. Insbesondere funktioniert die Rückhaltebarriere autark, also ohne elektrischen oder hydraulischen Antrieb, so dass, beispielsweise im Falle eines Stromausfalls, die Rückhaltebarriere von der Geschlossenlage in die Offenlage einfach und ohne grossen Kraftaufwand verschwenkt werden kann.

Die Rückhaltebarriere 1 befindet sich in der Figur 1 in der Geschlossenlage. Das heisst, die Rückhaltebarriere 1 stellt für ein Fahrzeug eine Durchfahrsperre bereit. Der Durchfahrbereich kann nicht passiert werden. Die Rückhaltebarriere 1 ist hier im Verbund mit einem Rückhalteelement 29 dargestellt. Das Rückhalteelement 29 wird hier als Leitplankenelement dargestellt. Typischerweise greift die Rückhaltebarriere am freien Ende 30 in weiteres in den Figuren nicht gezeigtes Leitplankenelement ein und wird mit diesem in der Geschlossenlage verriegelt. Die Verriegelung ist vorzugsweise bezüglich einer Zugkraft in Richtung der Längsrichtung zugfest und kann auch Querkräfte aufnehmen. Bevorzugt sind Rückhaltestufen im Bereich von H1 bis H3.

In der Figur 2 wird die Rückhaltebarriere in einer Position zwischen der Geschlossenlage und der Offenlage gezeigt. Der Durchfahrbereich zwischen zwei Leitplankenelementen 29 wird teilweise freigegeben.

Die Rückhaltebarriere 1 umfasst einen Barrierenarm 2 mit einem ersten Hebelabschnitt 3 in der Form eines Absperrarms, einem zweiten Hebelabschnitt 4 sowie einer zwischen den beiden Hebelabschnitten 3, 4 liegenden Lagerstelle 5. Der Absperrarm kann die Form einer Leitplanke oder einer Leitwand aufweisen. Weiter umfasst die Barriere ein ortsfest zur Fahrbahn F angeordnetes Schwenklager 6, an welchem der Barrierenarm 2 mit der Lagerstelle 5 um eine Schwenkachse S6 schwenkbar gelagert ist. Die Schwenkachse S6 liegt im Wesentlichen parallel zur Oberfläche O der Fahrbahn F. Der Barrierenarm 2 ist von der Geschlossenlage, in welcher der erste Hebelabschnitt 3 im Wesentlichen parallel zur Fahrbahnoberfläche O orientiert ist, in eine Offenlage, in welcher der erste Hebelabschnitt 3 winklig geneigt zur Fahrbahnoberfläche O orientiert ist, um das Schwenklager 6 schwenkbar. In der Geschlossenlage, so wie diese in der Figur 1 gezeigt wird, stellt der erste Hebelabschnitt 3 eine Durchfahrsperre für eine Durchfahrt im Bereich des Barrierenarms, also im Raum R, entgegen. In der Offenlage ist der Barrierenarm 2 derart zur Fahrbahnoberfläche O orientiert, dass der Barrierenarm 2 keine Durchfahrsperre für eine Durchfahrt bereitstellt; die Durchfahrt ist demnach möglich. Ein Fahrzeug kann somit im Bereich des Barrierenarms 2 die Rückhaltebarriere 1 passieren.

Die Rückhaltebarriere 1 umfasst zum manuellen Öffnen ein Gegengewicht 7, welches separat zum Barrierenarm 2 ausgebildet ist. Das Gegengewicht 7 umfasst einen Hebelarm 17, welcher mit einem Wirkabschnitt 11 auf dem zweiten Hebelabschnitt 4 des Barrierenarms 2 wirkt, und ein mit dem Hebelarm 17 fest in Verbindung stehender Gewichtskörper 12. Über diesen Wirkabschnitt 11 wirkt die Kraft des Gegengewichtes auf den zweiten Hebelabschnitt 4. Der Wirkabschnitt 11 des Hebelarms 17 des Gegengewichts 7 steht über ein Lager 8 mit dem zweiten Hebelabschnitt 4 in Verbindung. Bei einer Verschwenkung des Barrierenarms 2 wird der Winkel zwischen dem Hebelarm des Gegengewichtes 7 und dem zweiten Hebelabschnitt 4 verändert. Durch die Anordnung des separat vom Barrierenabschnitt 2 ausgebildeten Gegengewichtes 7, welches mit dem Wirkabschnitt 11 auf den zweiten Hebelabschnitt des Barrierenarms 2 eine Kraft überträgt, kann der zweite Hebelabschnitt 4 vergleichsweise kurz ausgebildet werden, so dass die baulichen Massnahen im Bereich des zweiten Hebelabschnittes 4 mit sehr geringem Aufwand ausgeführt werden können. Insbesondere sind Konfigurationen möglichen, bei welchen das Ausheben einer Aussparung für den zweiten Hebelarm und das Gegengewicht in der Fahrbahn entfällt oder die Aussparung nur eine geringe Tiefe aufweisen muss.

Der Gewichtskörper 12 ist hier unterhalb des Hebelarms 17 angeordnet. Vorzugsweise handelt es sich um Metallplatten, welche am Hebelarm 17 angeschweisst werden. Für die Hebelverhältnisse ist es vorteilhaft, wenn der Gewichtskörper 12 möglichst nahe am Drehlager 8 platziert ist.

Weiter umfasst die Rückhaltebarriere 1 eine Führung 9, über welche das Gegengewicht 7 in seiner Bewegung geführt ist. Die Führung 9 lagert also das Gegengewicht 7. In den gezeigten Ausführungsformen gemäss den Figuren 1 und 2 umfasst die Führung eine Führungsrolle 10 und eine Längsführung 16. Die Führungsrolle und die Längsführung 16 sind dabei bei einer Bewegung des Barrierenarms 2 von der Geschlossenlage in die Offenlage bzw. zurück relativ zueinander verschiebbar.

In der gezeigten Ausführungsform ist die Führungsrolle 10 ortsfest zur Fahrbahnebene F angeordnet und die Längsführung 16 ist Teil des Gegengewichtes 7, nämlich Teil des Hebelarms 17 des Gegengewichtes 7.

Die Führungsrolle lässt sich vorzugsweise in Richtung der Längsachse verschieben, wodurch sich die Öffnungskraft auf den zweiten Hebelabschnitt einstellen lässt.

In den Figuren 3 bis 5 wird die Funktion dieser Führung gut gezeigt. In der Figur 3 wird die Geschlossenlage gezeigt. In der Figur 4 befindet sich der Barrierenarm 2 zwischen der Geschlossenlage und der Offenlage, wobei man gut erkennen kann, dass über das Drehlager 8 der Winkel zwischen den Barrierenarm 2 und dem Hebelabschnitt 17 sich bereits verändert hat. Das Gegengewicht 7 hat sich also in Richtung des Schwenklagers 6 bewegt und somit wurde auch die Längsführung 16 zur Führungsrolle 10 entsprechend bewegt. Mit anderen Worten gleitet die Längsführung 16 des Hebelarms 17 auf der ortsfest angeordneten Führungsrolle 10 in Richtung des Schwenklagers 6. In der Figur 5 wird dann die Offenlage dargestellt, von welcher erkannt werden kann, dass die Bewegung des Gegengewichtes 7 weiter fortgeschritten ist. Das Gegengewicht 7 liegt hier ebenfalls in seiner Offenlage.

Mit anderen Worten gesagt ist die Verbindung zwischen dem Gegengewicht 7 und dem zweiten Hebelabschnitt 4 als Knickhebel oder Knickgelenk ausgebildet.

In der Figur 5 wird zudem eine Ausnehmung im Fundament 34 angedeutet. Die Ausnehmung im Fundament hat den Vorteil, dass das Gegengewicht bei einem besonderes schweren Barrierarm in der Offenstellung unter die Fahrbahnoberfläche O ragen kann.

In einer alternativen Ausführungsform ist es auch denkbar, dass die Längsführung ortsfest zur Fahrbahnebene F angeordnet ist und dass dann die Führungsrolle Teil des Gegengewichtes ist und relativ zur ortsfest platzierten Längsführung 16 verschiebbar ist. Die Längsführung ist hier vorzugsweise ein auf der Fahrbahn oder auf Supportelement montieres U-Profil, welches vorzugsweise parallel zur Fahrbahnebene liegt. Diese Ausführung ist bei Gegengewichten vorteilhaft, welche vergleichsweise schwer und lang sind.

Mit Bezug zu den Figuren 1 bis 5 kann weiter erkannt werden, dass die Rückhaltebarriere 1 weiter ein die Bewegung des Gegengewichtes 7 dämpfendes Dämpfungselement 15 umfasst. Das Dämpfungselement 15 ist hier im Bereich des Hebelarms 17 des Gegengewichtes angeordnet. Das Dämpfungselement 15 ist vorzugsweise ein Fluidzylinder 18, insbesondere ein Pneumatikzylinder oder ein Hydraulikzylinder, mit einer in einem Kolbenraum 18 bewegbaren Kolbenstange 20. Der Kolbenraum 19 umfasst weiterhin eine Drossel. Über die Drossel kann der Fluidaustritt bzw. der Fluiddurchgang beim Verschieben der Kolbenstange 20 geregelt werden. Der Fluidzylinder 18 steht mit der Kolbenstange 20 mit einem ortsfest angeordneten Anschlagselement 21 in Kontakt. Das Anschlagselement 21 kann eine Anschlagsplatte sein, auf welche die Kolbenstange 20 auftrifft, oder das Anschlagselement 21 kann ein Lagerauge sein, mit welcher die Kolbenstange 20 in Verbindung steht. Bei einer Verschiebung des Hebelarms 17 des Gegengewichtes 7 relativ zum ortsfest angeordneten Anschlagselement 21 verschiebt sich die Kolbenstange 20 im Kolbenraum 19 und das Fluid tritt über die Drossel aus dem Kolbenraum 19 aus. Der Fluidzylinder 18 kann verschiedenartig angeordnet sein. Vorzugsweise ist er aber so angeordnet, dass die Kolbenstange in der Geschlossenstellung im Inneren des Kolbenraums liegt. Die andere Konfiguration, bei welcher die Kolbenstange in der Geschlossenstellung ausserhalb des Kolbenraums liegt, ist, wie in den Figuren gezeigt, ebenfalls möglich. Der Querschnitt der Drossel kann vorzugsweise eingestellt werden, sodass der Volumenstrom des austretenden Fluids die Dämpfung regelt. Besonders bevorzugt ist die Kolbenstange 20 fest am Anschlagselement 21 angeordnet, sodass nicht nur die Bewegung von der Geschlossenlage in die Offenlage gedämpft wird, sondern auch die umgekehrte Bewegung.

Die Anordnung eines Fluidzylinders hat den Vorteil, dass dieser in einer Weiterbildung der Ausführungsform aktiv angesteuert werden kann, wodurch die Bewegung des Barrierenarms auch automatisch erfolgen kann. Hierzu ist ein Antriebsaggregat oder eine Motor vorzusehen. Im Notfallbetrieb kann die Rückhaltebarriere aufgrund der oben beschriebenen Ausbildung dennoch manuell und unabhängig vom Antriebsaggregat bewegt werden.

Mit Bezug zu den Figuren 1 bis 5 werden nun diverse Merkmale der besonders bevorzugten Rückhaltebarriere 1 noch genauer erläutert.

Das ortsfeste Schwenklager 6 ist an einem ersten Supportelement 13 angeordnet. Das Supportelement 13 ist mit einem Fundament der Fahrbahn F verbindbar, sodass das ortsfeste Schwenklager 6 in einem festen Abstand zur Oberfläche O der Fahrbahnebene F montiert ist. Das erste Supportelement 13 ist beispielsweise ein Stahlträger, welcher vorzugsweise mit einer Schraubverbindung mit einem Betonfundament in Verbindung steht. Das erste Supportelement 13 kann aber auch Teil eines Metallprofils sein, welches auf die Fahrbahnoberfläche aufgeschraubt wird. Solche Metallprofile weisen vorzugsweise die Aussenform eines Jersey-Elementes auf.

Die ortsfesten Teile der Führung, hier also die Führungsrolle 10 sind an einem zweiten Supportelement 14 angeordnet. Das zweite Supportelement 14 ist ebenfalls in einem Fundament der Fahrbahn F verbindbar platziert. Beispielsweise ist das zweite Supportelement über eine Schraubverbindung daran befestigt. Das zweite Supportelement 14 hat hier ebenfalls die Form eines rechtwinklig zur Fahrbahnoberfläche orientierten Trägers, insbesondere ein Stahlträger. Das besagte Anschlagselement 21 für das Dämpfungselement steht hier mit dem zweiten Supportelement 14 in Verbindung. Das Anschlagselement 21 kann aber auch als separater Träger an einem Fundament in der Fahrbahn verankert sein.

Der erste Hebelabschnitt 3 in der Form des Absperrarms des Barrierenarms 2 kann verschiedenartig ausgebildet sein. Beispielsweise kann der Hebelabschnitt 3 im Querschnitt zur Längsachse L die Form einer Leitplanke aufweisen oder die Aussenform eines Jersey-Elementes haben. Bei der Aussenform in der Form eines Jersey-Elements handelt es sich um ein Stahlprofil, welches winklig zueinander angeordnete Seitenwände 22 aufweist, die sich von der Fahrbahnoberfläche O winklig geneigt erstrecken und dann in einem definierten Abstand zusammentreffen und mit einer Oberwand 23 miteinander in Verbindung stehen. In den Figuren 1 und 2 wird eine derartige Aussenformangedeutet.

Der Barrierenarm 2 umfasst am freien Ende des ersten Hebelabschnittes 3 gegenüber des Schwenklagers 6 ein Riegelelement, welches in den Figuren nicht dargestellt wird. Mit dem Riegelelement kann der Barrierenarm 2 mit einer ortsfest zur Fahrbahn angeordneten Riegelaufnahme verbunden werden. Die Riegelaufnahme kann dabei in ein Rückhalteelement oder ein Leitplankenelement integriert sein.

Der erste Hebelabschnitt 3 des Barrierenarms 2 weist vorzugsweise eine Länge von 5 bis 10 Metern insbesondere von 5 bis 7 Metern auf. Das heisst, dass die Durchfahrbreite durch die Barriere ebenfalls in etwa diesem Mass ensptricht. Der zweite Hebelabschnitt 4 ist massiv kürzer ausgebildet. Die Läng des zweiten Hebelabschnittes entspricht vorzugsweise einer Länge, welche dem Abstand des Schwenklagers 6 zur Fahrbahnoberfläche O entspricht. Typischerweise ist die Länge des zweiten Hebelarms 4 kleiner als 1.10 Meter.

Von der Figur 5 kann weiter erkannt werden, dass die Massenverteilung des ersten Hebelabschnittes 3 derart ist, dass diese bei jeder Lage auf der Seite des Schwenklagers 6, welche gegenüber dem Gegengewicht 7 ist, grösser ist als auf der dem Gegengewicht zugewandten Seite. Somit wird sichergestellt, dass der Barrierenarm 2 auch von der Offenlage sehr einfach in die Geschlossenlage bewegt werden kann.

In der Figur 6 wird nun noch eine besonders bevorzugte Ausführungsform des Drehlagers 8, welches den zweiten Hebelabschnitt 4 mit dem Hebelarm 17 des Gegengewichtes 7 verbindet, gezeigt. Das Drehlager 8 ist hier auf einer Drehlageraufnahme 24 angeordnet. Die Drehlageraufnahme 24 ist an der Stirnseite 25 des zweiten Hebelabschnittes 4 fest angeordnet. Beispielsweise angeschweisst oder gar Teil vom zweiten Hebelabschnitt 4. Die Drehlageraufnahme 24 umfasst zwei relativ zueinander verschiebbare Lagerplatten 26, die über Schrauben 27 miteinander in Verbindung stehen. Die eine Lagerplatte steht fest mit dem Hebelabschnitt 4 in Verbindung und die andere Lagerplatte ist relativ zur einen Lagerplatte verschiebbar. Zwischen den beiden Lagerplatten 26 sind Schiftelemente 32 angeordnet, über welche sich der Abstand A der beiden Lagerplatten 62 einstellen lässt.

Der richtige Abstand A lässt sich durch ein Unterlegen von mehreren Schiftelementen 32 einstellen und anschliessen werden über die Schrauben 26 die beiden Lagerplatten und Schiftelemente 32 zueinander geklemmt. Die Verschiebbarkeit der beiden Lagerplatten 26 ist dabei derart, dass die Position des Drehlagers 8 quer zur Längsachse L des zweiten Hebelabschnittes 4 eingestellt werden kann. Durch diese Verschiebung kann eine Feineinstellung bzw. ein Tarieren des Hebelverhältnisses zwischen Barrierenarm 2 und Gegengewicht 7 vorgenommen werden, sodass sich die Hebelverhältnisse in etwa die Waage halten. Allgemein ausgedrückt heisst dies, dass die relative Lage der Kontaktstelle zwischen dem zweiten Hebelabschnitt 4 und dem Gegengewicht 7 bezüglich der Längsachse L einstellbar ist.

In der Figur 6 wird auch eine besonders bevorzugte Ausführungsform des Drehlagers gezeigt. Das Drehlager 8 umfasst hier einen Drehbolzen 28. Der Drehbolzen 28 wird durch eine am Gegengewicht angeformte Lasche 31 und durch einen Lagerbock 33 hindurch geführt. Der Lagerbock 33 ist Teil von einer der beiden Lagerplatten 26.

**BEZUGSZEICHENLISTE**

| | | | |
|---|---|---|---|
| 1 | Rückhaltebarriere | 31 | Laschen |
| 2 | Barrierenarm | 32 | Schiftplatten |
| 3 | erster Hebelabschnitt | 33 | Lagerbock |
| 4 | zweiter Hebelabschnitt | 34 | Fundament |
| 5 | Lagerstelle | A | Abstand |
| 6 | Schwenklager | L | Längsachse |
| 7 | Gegengewicht | F | Fahrbahn |
| 8 | Drehlager | O | Fahrbahnoberfläche |
| 9 | Führung | S6 | Schwenkachse |
| 10 | Führungsrolle | S8 | Drehachse |
| 11 | Wirkabschnitt | | |
| 12 | Gewichtskörper | | |
| 13 | erstes Supportelement | | |
| 14 | zweites Supportelement | | |
| 15 | Dämpfungselement | | |
| 16 | Längsführung | | |
| 17 | Hebelarm | | |
| 18 | Fluidzylinder | | |
| 19 | Kolbenraum | | |
| 20 | Kolbenstange | | |
| 21 | Anschlagselement | | |
| 22 | Seitenwand | | |
| 23 | Oberseite | | |
| 24 | Drehlageraufnahme | | |
| 25 | Stirnseite | | |
| 26 | Lagerplatten | | |
| 27 | Schrauben | | |
| 28 | Drehbolzen | | |
| 29 | Leiplankenelement | | |
| 30 | freies Ende | | |

## Patentansprüche

1. Rückhaltebarriere (1) zur Anordnung auf einer Fahrbahn (F) mit einer Fahrbahnoberfläche (O) umfassend
einen sich entlang einer Längsachse (L) erstreckenden Barrierenarm (2) mit einem ersten Hebelabschnitt (3) in der Form eines Absperrarms, einem zweiten Hebelabschnitt (4) sowie einer zwischen den beiden Hebelabschnitten (3, 4) liegenden Lagerstelle (5),
ein ortsfest zur Fahrbahn (F) angeordnetes Schwenklager (6), an welchem der Barrierenarm (2) mit der Lagerstelle (5) um eine Schwenkachse (S6) schwenkbar gelagert ist, wobei die Schwenkachse im Wesentlichen parallel zur Fahrbahn (F) liegt,
und ein auf den zweiten Hebelabschnitt (4) wirkendes Gegengewicht (7),
wobei der Barrierenarm (2) von einer Geschlossenlage, in welcher der erste Hebelabschnitt (3) im Wesentlichen parallel zur Fahrbahnoberfläche (O) orientiert ist, in eine Offenlage, in welcher der erste Hebelabschnitt (3) winklig geneigt, insbesondere rechtwinklig, zur Fahrbahnoberfläche (O) orientiert ist, um das Schwenklager (6) schwenkbar ist,
wobei das Gegengewicht (7) separat zum Barrierenarm (2) ausgebildet ist und einen Hebelarm (17) mit einem Gewichtskörper (12) umfasst, welcher mit einem Wirkabschnitt (11) auf den zweiten Hebelabschnitt (4) wirkt, wobei der Wirkabschnitt mit dem zweiten Hebelabschnitt (4) über ein Lager (8) in Verbindung steht, wobei bei einer Verschwenkung des Barrierenarms (2) der Winkel zwischen dem Hebelarm (17) des Gegengewichts (7) und Barrierenarm (2) verändert, **dadurch gekennzeichnet, dass**
die relative Lage der Kontaktstelle zwischen dem zweiten Hebelabschnitt (4) und dem Gegengewicht (7) einstellbar ist.

2. Rückhaltebarriere nach Anspruch 1, **dadurch gekennzeichnet, dass** das den Wirkabschnitt des Gegengewichtes (7) und den zweiten Hebelabschnitt (4) des Barrierenarms (2) verbindende Lager ein Drehlager (8) ist, wobei die Drehachse (S8) des Drehlagers (8) parallel zur Schwenkachse (S6) des Schwenklagers (6) verläuft und wobei das Drehlager (8) vorzugsweise fest am zweiten Hebelabschnitt befestigt ist.

3. Rückhaltebarriere (1) nach einem der vorhergehenden Ansprüche, **dadurch gekennzeichnet, dass** die Länge des zweiten Hebelabschnittes (4) mindestens fünfmal kleiner ist als die Länge des ersten Hebelabschnitt (3), wobei das Gegengewicht (7) derart ausgebildet ist, dass dieses in der Offenlage sich bezüglich der Fahrbahnoberfläche nicht weiter nach unten erstreckt als der zweite Hebelabschnitt (3).

4. Rückhaltebarriere (1) nach einem der vorhergehenden Ansprüche, **dadurch gekennzeichnet, dass** der erste Hebelabschnitt (3) in der Form des Absperrarms eine Massenverteilung aufweist, welche auf der Seite des Schwenklagers (6), welche gegenüber des Gegengewichtes (7) liegt, grösser ist als auf der dem Gegengewicht (7) zugewandten Seite.

5. Rückhaltebarriere (1) nach einem der vorhergehenden Ansprüche, **dadurch gekennzeichnet, dass** die Rückhaltebarriere (1) weiter über eine Führung (9) verfügt, über welches das Gegengewicht (7) in seiner Bewegung geführt ist.

6. Rückhaltebarriere (1) nach Anspruch 5, **dadurch gekennzeichnet, dass** die Führung (9) eine Führungsrolle (10) und eine Längsführung (16) umfasst, wobei die Führungsrolle (10) und die Längsführung (16) relativ zueinander verschiebbar sind,
wobei die Führungsrolle (10) ortsfest zur Fahrbahnebene angeordnet ist und die Längsführung (16) Teil des Gegengewichtes (7) ist und relativ zur ortsfest platzierten Führungsrolle (10) verschiebbar ist, oder
wobei die Längsführung (16) ortsfest zur Fahrbahnebene angeordnet ist und die Führungsrolle (10) Teil des Gegengewichtes (7) ist und relativ zur ortsfest platzierten Längsführung (16) verschiebbar ist.

7. Rückhaltebarriere (1) nach einem der vorhergehenden Ansprüche, **dadurch gekennzeichnet, dass** die besagte relative Lage in der Vertikalen bzw. quer zur Längsachse (L) einstellbar ist.

8. Rückhaltebarriere (1) nach einem der vorhergehenden Ansprüche, **dadurch gekennzeichnet, dass** das ortsfeste Schwenklager (6) an einem ersten Supportelement (13) fest angeordnet ist, welches Supportelement (13) mit einem Fundament der Fahrbahn (F) verbindbar ist, derart, dass das ortsfeste Schwenklager (6) in einem festen Abstand zur Oberfläche (O) der Fahrbahnebene (F) montierbar ist.

9. Rückhaltebarriere nach einem der Ansprüche 5 bis 8, **dadurch gekennzeichnet, dass** die ortsfesten Teile der Führung (9) an einem zweiten Supportelement (14) fest angeordnet sind, welches zweite Supportelement (14) mit einem Fundament der Fahrbahn (F) verbindbar ist, derart, dass Führung (9) in einem festen Abstand zur Oberfläche (O) der Fahrbahnebene (F) montierbar ist.

10. Rückhaltebarriere (1) nach Anspruch 1, **dadurch gekennzeichnet, dass** das Gegengewicht an einem ortsfesten Drehlager gelagert ist, wobei die Schwenkachse des Drehlagers parallel zur Schwenkachse des Schwenklagers verläuft und dass der zweite Hebelabschnitt eine Führung und das Gegengewicht ein Führungselement umfasst, über welches das Gegengewicht an dieser Führung gelagert ist.

11. Rückhaltebarriere (1) nach einem der vorhergehenden Ansprüche, **dadurch gekennzeichnet, dass** die Masse des Gegengewichtes (7), insbesondere die Masse des Gewichtskörpers (12), mit zunehmendem Abstand zum zweiten Hebelabschnitt (4) kleiner wird.

12. Rückhaltebarriere (1) nach einem der vorhergehenden Ansprüche, **dadurch gekennzeichnet, dass** die Rückhaltebarriere (1) weiterhin ein die Bewegung des Gegengewichtes (7) dämpfendes Dämpfungselement (15) umfasst.

13. Rückhaltebarriere (1) nach Anspruch 12, **dadurch gekennzeichnet, dass** das Dämpfungselement (15) ein Fluidzylinder (18), insbesondere ein Hydraulik- oder ein Pneumatikzylinder, mit einer in einem Kolbenraum (19) bewegbaren Kolbenstange (20) und mit einer Drossel ist und am Gegengewicht (7) oder an einem Supportelement angeordnet ist.

14. Rückhaltebarriere (1) nach einem der vorhergehenden Ansprüche, **dadurch gekennzeichnet, dass** der erste Hebelabschnitt (3) im Querschnitt rechtwinklig zum ersten Hebelabschnitt (3) die Form eines Hohlkörpers, insbesondere die Form einer Leitplanke oder die Aussenform eines Jersey-Elementes aufweist.

15. Rückhaltebarriere (1) nach einem der vorhergehenden Ansprüche, **dadurch gekennzeichnet,**
**dass** der Barrierenarm (2) weiterhin ein entfernt vom Schwenklager angeordnetes Riegelelement umfasst, welches Riegelelement an einer ortsfest zur Fahrbahn angeordneten Riegelaufnahme einrastet und/oder
**dass** der erste Hebelabschnitt eine Länge vom 5 bis 10 Meter, insbesondere von 5 bis 7 Meter aufweist und/oder
**dass** das vom Gegengewicht bereitgestellte Drehmoment um das Schwenklager grösser ist als das vom ersten Hebelabschnitt bereitgestellt Drehmoment

## Claims

1. Restraining barrier (1) for arranging on a roadway (F) with a roadway surface (0), comprising
a barrier arm (2) which extends along a longitudinal axis (L) and has a first lever portion (3) in the form of a shut-off arm, a second lever portion (4) and a bearing point (5) situated between the two lever portions (3, 4),
a pivot bearing (6) which is arranged in a positionally fixed manner with respect to the roadway (F) and at which the barrier arm (2) is pivotably mounted with the bearing point (5) about a pivot axis (S6), wherein the pivot axis is substantially parallel to the roadway (F),
and a counterweight (7) acting on the second lever portion (4),
wherein the barrier arm (2) is pivotable about the pivot bearing (6) from a closed position, in which the first lever portion (3) is oriented substantially parallel to the roadway surface (0), into an open position, in which the first lever portion (3) is oriented so as to be inclined at an angle, in particular at a right angle, to the roadway surface (0),
wherein the counterweight (7) is formed separately from the barrier arm (2) and comprises a lever arm (17) with a weight body (12) that acts with an active portion (11) on the second lever portion (4), wherein the active portion is connected to the second lever portion (4) via a bearing (8), wherein the angle between the lever arm (17) of the counterweight (7) and barrier (2) changes during a pivoting movement of the barrier arm (2), **characterized in that**
the relative position of the contact point between the second lever portion (4) and the counterweight (7) can be adjusted.

2. Restraining barrier according to Claim 1, **characterized in that** the bearing which connects the active portion of the counterweight (7) and the second lever portion (4) of the barrier arm (2) is a rotary bearing (8), wherein the axis of rotation (S8) of the rotary bearing (8) extends parallel to the pivot axis (S6) of the pivot bearing (6) and wherein the rotary bearing (8) is preferably firmly fastened to the second lever portion.

3. Restraining barrier (1) according to one of the preceding claims, **characterized in that** the length of the second lever portion (4) is at least five times less than the length of the first lever portion (3), wherein the counterweight (7) is formed in such a way that, in the open position, it does not extend further downwards with respect to the roadway surface than the second lever portion (3).

4. Restraining barrier (1) according to one of the preceding claims, **characterized in that** the first lever portion (3) in the form of the shut-off arm has a mass distribution which, on the side of the pivot bearing (6) which is situated opposite the counterweight (7), is greater than on the side facing the counterweight (7).

5. Restraining barrier (1) according to one of the preceding claims, **characterized in that** the restraining barrier (1) further has a guide (9) via which the counterweight (7) is guided in its movement.

6. Restraining barrier (1) according to Claim 5, **characterized in that** the guide (9) comprises a guide roller (10) and a longitudinal guide (16), wherein the guide roller (10) and the longitudinal guide (16) are displaceable relative to one another,
wherein the guide roller (10) is arranged in a positionally fixed manner with respect to the roadway plane and the longitudinal guide (16) is part of the counterweight (7) and is displaceable relative to the guide roller (10) placed in a positionally fixed manner, or
wherein the longitudinal guide (16) is arranged in a positionally fixed manner with respect to the roadway plane and the guide roller (10) is part of the counterweight (7) and is displaceable relative to the longitudinal guide (16) placed in a positionally fixed manner.

7. Restraining barrier (1) according to one of the preceding claims, **characterized in that** said relative position can be set in the vertical or transversely to the longitudinal axis (L).

8. Restraining barrier (1) according to one of the preceding claims, **characterized in that** the positionally fixed pivot bearing (6) is fixedly arranged on a first support element (13), which support element (13) can be connected to a foundation of the roadway (F) in such a way that the positionally fixed pivot bearing (6) can be mounted at a fixed distance from the surface (0) of the roadway plane (F).

9. Restraining barrier according to one of Claims 5 to 8, **characterized in that** the positionally fixed parts of the guide (9) are fixedly arranged on a second support element (14), which second support element (14) can be connected to a foundation of the roadway (F) in such a way that the guide (9) can be mounted at a fixed distance from the surface (0) of the roadway plane (F).

10. Restraining barrier (1) according to Claim 1, **characterized in that** the counterweight is mounted on a positionally fixed rotary bearing, wherein the pivot axis of the rotary bearing extends parallel to the pivot axis of the pivot bearing, and **in that** the second lever portion comprises a guide and the counterweight comprises a guide element via which the counterweight is mounted on this guide.

11. Restraining barrier (1) according to one of the preceding claims, **characterized in that** the mass of the counterweight (7), in particular the mass of the weight body (12), becomes smaller as the distance from the second lever portion (4) increases.

12. Restraining barrier (1) according one of the preceding claims, **characterized in that** the restraining barrier (1) further comprises a damping element (15) which damps the movement of the counterweight (7).

13. Restraining barrier (1) according to Claim 12, **characterized in that** the damping element (15) is a fluid cylinder (18), in particular a hydraulic or a pneumatic cylinder, with a piston rod (20) which can be moved in a piston chamber (19) and with a throttle, and is arranged on the counterweight (7) or on a support element.

14. Restraining barrier (1) according to one of the preceding claims, **characterized in that** the first lever portion (3) has, in cross section at a right angle to the first lever portion (3), the shape of a hollow body, in particular the shape of a barrier rail or the external shape of a Jersey element.

15. Restraining barrier (1) according to one of the preceding claims, **characterized**
**in that** the barrier arm (2) further comprises a locking element which is arranged remotely from the pivot bearing, which locking element latches in a locking receptacle arranged in a positionally fixed manner with respect to the roadway, and/or
**in that** the first lever portion has a length from 5 to 10 metres, in particular from 5 to 7 metres, and/or
**in that** the torque around the pivot bearing that is provided by the counterweight is greater than the torque provided by the first lever portion.

## Revendications

1. Barrière de retenue (1) destinée à être disposée sur une route (F) avec une chaussée (0), comprenant
un bras de barrière (2) s'étendant le long d'un axe longitudinal (L) avec une première portion de levier (3) en forme de bras de verrouillage, une deuxième portion de levier (4) ainsi qu'un point d'appui (5) situé entre les deux portions de levier (3, 4),
un palier pivotant (6) disposé fixement par rapport à la route (F), sur lequel le bras de barrière (2) est supporté de manière à pouvoir pivoter avec le point d'appui (5) autour d'un axe de pivotement (S6), l'axe de pivotement étant situé essentiellement parallèlement à la route (F),
et un contrepoids (7) agissant sur la deuxième portion de levier (4),
le bras de barrière (2) pouvant pivoter autour du palier pivotant (6) d'une position fermée dans laquelle la première portion de levier (3) est orientée essentiellement parallèlement à la chaussée (0), dans une position d'ouverture dans laquelle la première portion de levier (3) est inclinée suivant un certain angle, en particulier à angle droit, par rapport à la chaussée (0),
le contrepoids (7) étant réalisé séparément du bras de barrière (2) et comprenant un bras de levier (17) avec un corps de poids (12) qui agit avec une portion fonctionnelle (11) sur la deuxième portion de levier (4), la portion fonctionnelle étant en liaison avec la deuxième portion de levier (4) par le biais d'un palier (8), l'angle entre le bras de levier (17) du contrepoids (7) et le bras de barrière (2) variant lors d'un pivotement du bras de barrière (2), **caractérisée en ce que**
la position relative du point de contact entre la deuxième portion de levier (4) et le contrepoids (7) peut être ajustée.

2. Barrière de retenue selon la revendication 1, **caractérisée en ce que** le palier reliant la portion fonctionnelle du contrepoids (7) et la deuxième portion de levier (4) du bras de barrière (2) est un palier rotatif (8), l'axe de rotation (S8) du palier rotatif (8) s'étendant parallèlement à l'axe de pivotement (S6) du palier pivotant (6) et le palier rotatif (8) étant de préférence fixé solidement à la deuxième portion de levier.

3. Barrière de retenue (1) selon l'une quelconque des revendications précédentes, **caractérisée en ce que** la longueur de la deuxième portion de levier (4) est au moins cinq fois plus petite que la longueur de la première portion de levier (3), le contrepoids (7) étant réalisé de telle sorte que celui-ci ne s'étende pas plus vers le bas par rapport à la chaussée que la deuxième portion de palier (3) dans la position d'ouverture.

4. Barrière de retenue (1) selon l'une quelconque des revendications précédentes, **caractérisée en ce que** la première portion de levier (3) en forme de bras de verrouillage présente une répartition de masse qui est plus importante du côté du palier pivotant (6) opposé au contrepoids (7) que du côté tourné vers le contrepoids (7).

5. Barrière de retenue (1) selon l'une quelconque des revendications précédentes, **caractérisée en ce que** la barrière de retenue (1) dispose en outre d'un guide (9) par le biais duquel le contrepoids (7) est guidé dans son déplacement.

6. Barrière de retenue (1) selon la revendication 5, **caractérisée en ce que** le guide (9) comprend un rouleau de guidage (10) et un guide longitudinal (16), le rouleau de guidage (10) et le guide longitudinal (16) pouvant être déplacés l'un par rapport à l'autre,
le rouleau de guidage (10) étant disposé fixement par rapport au plan de la route et le guide longitudinal (16) faisant partie du contrepoids (7) et pouvant être déplacé par rapport au rouleau de guidage placé fixement (10), ou
le guide longitudinal (16) étant disposé fixement par rapport au plan de la route et le rouleau de guidage (10) faisant partie du contrepoids (7) et pouvant être déplacé par rapport au guide longitudinal (16) placé fixement.

7. Barrière de retenue (1) selon l'une quelconque des revendications précédentes, **caractérisée en ce que** ladite position relative peut être ajustée verticalement ou transversalement à l'axe longitudinal (L).

8. Barrière de retenue (1) selon l'une quelconque des revendications précédentes, **caractérisée en ce que** le palier pivotant fixe (6) est disposé fixement sur un premier élément de support (13), lequel élément de support (13) peut être raccordé à une fondation de la route (F) de telle sorte que le palier pivotant fixe (6) puisse être monté à une distance fixe par rapport à la surface (0) du plan de la route (F).

9. Barrière de retenue selon l'une quelconque des revendications 5 à 8, **caractérisée en ce que** les parties fixes du guide (9) sont disposées fixement sur un deuxième élément de support (14), lequel deuxième élément de support (14) peut être raccordé à une fondation de la route (F), de telle sorte que le guide (9) puisse être monté à une distance fixe par rapport à la surface (0) du plan de la route (F).

10. Barrière de retenue (1) selon la revendication 1, **caractérisée en ce que** le contrepoids est supporté sur un palier rotatif fixe, l'axe de pivotement du palier rotatif s'étendant parallèlement à l'axe de pivotement du palier pivotant et **en ce que** la deuxième portion de levier comprend un guide et le contrepoids comprend un élément de guidage par le biais duquel le contrepoids est supporté sur ce guide.

11. Barrière de retenue (1) selon l'une quelconque des revendications précédentes, **caractérisée en ce que** la masse du contrepoids (7), en particulier la masse du corps de poids (12), diminue avec l'augmentation de la distance à la deuxième portion de levier (4).

12. Barrière de retenue (1) selon l'une quelconque des revendications précédentes, **caractérisée en ce que** la barrière de retenue (1) comprend en outre un élément d'amortissement (15) amortissant le mouvement du contrepoids (7).

13. Barrière de retenue (1) selon la revendication 12, **caractérisée en ce que** l'élément d'amortissement (15) est un cylindre fluidique (18), en particulier un cylindre hydraulique ou pneumatique, avec une tige de piston (20) déplaçable dans un espace de piston (19) et avec un étranglement, et est disposé sur le contrepoids (7) ou sur un élément de support.

14. Barrière de retenue (1) selon l'une quelconque des revendications précédentes, **caractérisée en ce que** la première portion de levier (3) présente, en section transversale à angle droit par rapport à la première portion de levier (3), la forme d'un corps creux, en particulier la forme d'une glissière de sécurité ou la forme extérieure d'un élément de type Jersey.

15. Barrière de retenue (1) selon l'une quelconque des revendications précédentes, **caractérisée en ce que** le bras de barrière (2) comprend en outre un élément de verrou disposé à distance du palier pivotant, lequel élément de verrou s'encliquète sur un logement de verrou disposé fixement par rapport à la route et/ou
la première portion de levier présente une longueur de 5 à 10 m, en particulier de 5 à 7 m et/ou
le couple fourni par le contrepoids autour du palier pivotant est supérieur au couple fourni par la première portion de levier.
